# EUROPÄISCHE PATENTSCHRIFT

(11) **EP 4 069 947 B1**
(45) Veröffentlichungstag und Bekanntmachung des Hinweises auf die Patenterteilung: **02.10.2024**
(21) Anmeldenummer: 20845675.6
(22) Anmeldetag: 01.12.2020
(51) Int. Cl.: F01D 11/12

(54) **DICHTUNGSTRÄGER FÜR EINE TURBOMASCHINE MIT SCHLITZARTIGEN ÖFFNUNGEN IM DICHTUNGSKÖRPER UND GASTURBINE**
TURBOMACHINE SEAL CARRIER HAVING SLOT-LIKE OPENINGS IN THE SEAL BODY AND GAS TURBINE
SUPPORT DE JOINT D'ÉTANCHÉITÉ CONÇU POUR UNE TURBOMACHINE ET COMPORTANT DES ORIFICES EN FORME D'ENCOCHE DANS LE CORPS DE JOINT D'ÉTANCHÉITÉ ET TURBINE À GAZ

(30) Priorität: 06.12.2019 DE 102019219090
(43) Veröffentlichungstag der Anmeldung: 12.10.2022
(73) Patentinhaber: MTU Aero Engines AG, 80995 München (DE)
(72) Erfinder: KLÖTZER, Alexander, 80995 München (DE)
(86) Internationale Anmeldenummer: PCT/DE2020/000298
(87) Internationale Veröffentlichungsnummer: WO 2021/110191

(56) Entgegenhaltungen:
- EP-A1- 1 254 968
- DE-A1- 10 305 899
- DE-A1- 102010 062 087
- DE-A1- 102015 216 208

## Beschreibung

Die vorliegende Erfindung betrifft einen Dichtungsträger für eine Turbomaschine, insbesondere eine Gasturbine, umfassend eine Trägerbasis und wenigstens einen Dichtungskörper, wobei der wenigstens eine Dichtungskörper mit der Trägerbasis verbunden ist und wobei der wenigstens eine Dichtungskörper durch mehrere in Umfangsrichtung und in Axialrichtung nebeneinander, insbesondere regelmäßig angeordnete Hohlräume gebildet ist, wobei sich die Hohlräume von der Trägerbasis aus in radialer Richtung erstecken und durch eine Hohlraumwandung begrenzt sind. Die vorliegende Erfindung betrifft auch eine Gasturbine, insbesondere eine Fluggasturbine.

Richtungsangaben wie "Axial-" bzw. "axial", "Radial-" bzw. "radial" und "Umfangs-" sind grundsätzlich auf die Maschinenachse der Turbomaschine bzw. Gasturbine bezogen zu verstehen, sofern sich aus dem Kontext nicht explizit oder implizit etwas anderes ergibt.

Aus der EP 3 375 980 A1 ist ein Dichtungsträger bekannt, der aus mehreren Trägersegmenten mit einem jeweiligen honigwabenförmigen Dichtungskörper gebildet ist. An den Übergängen von einem Trägersegment zu einem benachbarten Trägersegment ist eine Trennfuge vorgesehen, die sich über die gesamte axiale Länge des Dichtungsträgers erstreckt. Eine derartige Trennfuge ermöglicht es im Betrieb der Gasturbine Verformungen des Dichtungsträgers und des honigwabenförmigen Dichtungskörpers aufgrund von Temperaturgradienten zu kompensieren. Allerdings weist eine sich über die gesamte axiale Länge erstreckende Trennfuge den Nachteil auf, dass in diesem Bereich die Dichtwirkung weniger gut ist. DE10 2010 062087 A und EP 1 254 968 A offenbaren Dichtungsträger mit Schlitzen zwischen Wabenkammern.

Die der Erfindung zu Grunde liegende Aufgabe wird darin gesehen, einen Dichtungsträger anzugeben, bei dem Verformungen aufgrund von Temperaturgradienten reduziert werden bei im Wesentlich gleich bleibender Dichtwirkung.

Diese Aufgabe wird gelöst durch den Gegenstand des unabhängigen Patentanspruchs. Vorteilhafte Ausgestaltungen mit zweckmäßigen Weiterbildungen sind in den abhängigen Patentansprüchen angegeben.

Vorgeschlagen wird also ein Dichtungsträger für eine Turbomaschine, insbesondere eine Gasturbine, umfassend eine Trägerbasis und wenigstens einen Dichtungskörper, wobei der wenigstens eine Dichtungskörper mit der Trägerbasis verbunden ist und wobei der wenigstens eine Dichtungskörper durch mehrere in Umfangsrichtung und in Axialrichtung nebeneinander, insbesondere regelmäßig angeordnete Hohlräume gebildet ist, wobei sich die Hohlräume von der Trägerbasis aus in radialer Richtung erstecken und durch eine Hohlraumwandung begrenzt sind. Dabei ist vorgesehen, dass der Dichtungskörper mehrere Dämpfungsabschnitte aufweist, die dazu eingerichtet sind, den Kraftfluss im Dichtungskörper lokal zu dämpfen oder zu unterbrechen, wobei die Trägerbasis im Bereich von den Dämpfungsabschnitten durchgehend ausgebildet ist.

Durch das Vorsehen von Dämpfungsabschnitten in dem Dichtungskörper kann ein insbesondere in Umfangsrichtung auftretender Kraftfluss gedämpft bzw. reduziert werden, so dass einer Verformung des gesamten Dichtungsträgers im Betrieb der Gasturbine entgegen gewirkt werden kann. Durch das Vorsehen von Dämpfungsabschnitten in dem Dichtungskörper kann eine Unterbrechung bzw. Schwächung der Trägerbasis vermieden werden, wie dies beispielsweise aus dem oben genannten Stand der Technik mit Trennfuge bekannt ist.

Die Dämpfungsabschnitte sind als schlitzartige Öffnungen ausgebildet, die derart bei jeweils zwei benachbarten Hohlräumen vorgesehen sind, dass diese beiden benachbarten Hohlräume über die betreffende Öffnung in Fluidverbindung miteinander stehen. Die Öffnungen sind dabei so am Dichtungskörper verteilt angeordnet sein, dass ein Hohlraum nur mit einem einzigen benachbarten Hohlraum in Fluidverbindung steht.

Durch das Vorsehen von schlitzartigen Öffnungen in dem Dichtungskörper kann der Kraftfluss insbesondere in Umfangsrichtung innerhalb des Dichtungskörpers beeinflusst werden, so dass Verformungen aufgrund von Thermalgradienten vermieden bzw. reduziert werden können. Die schlitzartigen Öffnungen können aber in jedem Fall so ausgebildet sein bzw. dimensioniert sein, dass die hierdurch entstandene Fluidverbindung zwischen den Hohlräumen keinen oder kaum einen Einfluss auf die zu erzielende Dichtungswirkung des Dichtungsträgers hat.

Die schlitzartige Öffnung kann in einem Wandabschnitt der Hohlraumwandung vorgesehen sein, der eine gemeinsame Trennwand zwischen den beiden benachbarten Hohlräumen bildet. Die schlitzartige Öffnung kann sich ausgehend von einer radial innen liegenden Kante des Wandabschnitts nach radial außen erstrecken. Dabei kann die schlitzartige Öffnung in radialer Richtung eine Schlitzlänge aufweisen, die kleiner als die radiale Höhe des Wandabschnitts ist, insbesondere etwa 70% bis 99% der radialen Höhe beträgt, oder gleich groß wie die radiale Höhe ist. Eine solche schlitzartige Öffnung kann beispielsweise mittels funkenerosivem Bearbeiten (auch bekannt als electrical discharge machining (EDM)) hergestellt werden, etwa mittels eines entsprechend dimensionierten Drahtes. Die schlitzartigen Öffnungen können dabei eine Breite im Bereich von wenigen Hundertsteln Millimetern aufweisen, so dass die schlitzartigen Öffnungen kaum einen Einfluss auf die Dichtwirkung des Dichtungskörpers haben.

Alternativ können die Öffnungen so am Dichtungskörper verteilt angeordnet sein, dass ein Hohlraum mit wenigstens zwei benachbarten Hohlräumen in Fluidverbindung steht.

Ferner können die Öffnungen so am Dichtungskörper verteilt angeordnet sein, dass es mehrere benachbarte Hohlräume gibt, zwischen denen ein durchgehender Wandabschnitt ausgebildet ist, so dass diese benachbarten Hohlräume nicht in Fluidverbindung miteinander stehen.

Die Anordnung bzw. Verteilung der schlitzartigen Öffnungen bezogen auf den gesamten Dichtungskörper kann also insbesondere nach den Gesichtspunkten der oben erwähnten Reduzierung von Verformungen aufgrund von Temperaturgradienten erfolgen.

Gemäß einer alternativen Ausführungsform können die Dämpfungsabschnitte gebildet sein durch zwei parallel angeordnete und sich überlappende Wandabschnitte von zwei benachbarten Hohlräumen. Zwischen den überlappenden Wandabschnitten kann in anderen Worten auch eine Art Öffnung bzw. Schlitz ausgebildet sein, so dass auch in diesem Fall die benachbarten Hohlräume in Fluidverbindung miteinander stehen.

Denkbar ist auch, die Dämpfungsabschnitte so auszugestalten, dass der Dichtungskörper im Bereich der Dämpfungsabschnitte eine größere Elastizität aufweist, so dass der im Dichtungskörper auftretende Kraftfluss aufgrund von elastischer Ausdehnung der Dämpfungsabschnitte reduziert bzw. gedämpft werden kann. In einem solchen Fall wird der Kraftfluss lokal im Bereich der Dämpfungsabschnitte also nicht unterbrochen, sondern durch die elastischere Ausgestaltung der Dämpfungsabschnitte wenigstens teilweise absorbiert.

Die Trägerbasis und der Dichtungskörper können als halbkreisförmige Dichtungssegmente ausgebildet sein, wobei zwei Dichtungssegmente eine umlaufende Dichtung bilden.

Das Herstellen bzw. Bereitstellen eines oben beschriebenen Dichtungsträgers oder/und eines Dichtungskörpers kann auch mittels additiver Fertigungsverfahren erfolgen. Dabei können durch additive Fertigungsverfahren insbesondere auch die schlitzartigen Öffnungen im Dichtungskörper in einfacher Weise hergestellt werden.

Eine Gasturbine, insbesondere Fluggasturbine, mit wenigstens einem Laufschaufelring kann wenigstens einen oben beschriebenen Dichtungsträger aufweisen, der um den Laufschaufelring angeordnet ist.

Nachfolgend wird die Erfindung unter Bezugnahme auf die anliegenden Figuren beispielhaft und nicht einschränkend beschrieben.
Fig. 1 zeigt in einer vereinfachten, schematischen Darstellung ein Prinzipbild einer Fluggasturbine.
Fig. 2 zeigt in einer vereinfachten, schematischen Darstellung eine perspektivische Darstellung eines Dichtungsträgers.
Fig. 3 zeigt in einer vereinfachten, schematischen Darstellung eine perspektivische Teildarstellung eines Dichtungskörpers mit Hohlräumen und schlitzartigen Öffnungen als Dämpfungsabschnitten, der außerhalb des Schutzbereichs der Ansprüche liegt.
Fig. 4 zeigt in einer vereinfachten, schematischen Darstellung die Anordnung von schlitzartigen Öffnungen in einem Dichtungskörper.
Fig. 5 zeigt in einer vereinfachten, schematischen Darstellung die Anordnung von schlitzartigen Öffnungen in einem Dichtungskörper.
Fig. 6 zeigt in einer vereinfachten, schematischen Darstellung die Anordnung von schlitzartigen Öffnungen in einem Dichtungskörper, die außerhalb des Schutzbereichs der Ansprüche liegt.
Fig. 7 zeigt in einer vereinfachten, schematischen Darstellung die Anordnung von schlitzartigen Öffnungen in einem Dichtungskörper.
Fig. 8 zeigt in einer vereinfachten, schematischen Darstellung in den Teilfiguren A) und B) die Anordnung von schlitzartigen Öffnungen in einem Dichtungskörper, wobei die Hohlräume unterschiedliche Formen aufweisen.
Fig. 9 zeigt in einer vereinfachten, schematischen Darstellung die Anordnung von Dämpfungsabschnitten durch überlappende Wandabschnitte in einem Dichtungskörper, die außerhalb des Schutzbereichs der Ansprüche liegt.

Fig. 1 zeigt schematisch und vereinfacht eine Fluggasturbine 10, die rein beispielhaft als Mantelstromtriebwerk illustriert ist. Die Gasturbine 10 umfasst einen Fan 12, der von einem angedeuteten Mantel 14 umgeben ist. In Axialrichtung AR der Gasturbine 10 schließt sich an den Fan 12 ein Verdichter 16 an, der in einem angedeuteten inneren Gehäuse 18 aufgenommen ist und einstufig oder mehrstufig ausgebildet sein kann. An den Verdichter 16 schließt sich die Brennkammer 20 an. Aus der Brennkammer ausströmendes heißes Abgas strömt dann durch die sich anschließende Turbine 22, die einstufig oder mehrstufig ausgebildet sein kann. Im vorliegenden Beispiel umfasst die Turbine 22 eine Hochdruckturbine 24 und eine Niederdruckturbine 26. Eine Hohlwelle 28 verbindet die Hochdruckturbine 24 mit dem Verdichter 16, insbesondere einem Hochdruckverdichter 29, so dass diese gemeinsam angetrieben bzw. gedreht werden. Eine in Radialrichtung RR der Turbine weitere innen liegende Welle 30 verbindet die Niederdruckturbine 26 mit dem Fan 12 und mit einem Niederdruckverdichter 32, so dass diese gemeinsam angetrieben bzw. gedreht werden. An die Turbine 22 schließt sich eine hier nur angedeutete Schubdüse 33 an.

Im dargestellten Beispiel einer Fluggasturbine 10 ist zwischen der Hochdruckturbine 24 und der Niederdruckturbine 26 ein Turbinenzwischengehäuse 34 angeordnet, das um die Wellen 28, 30 angeordnet ist. In seinem radial äußeren Bereich 36 wird das Turbinenzwischengehäuse 34 von heißen Abgasen aus der Hochdruckturbine 24 durchströmt. Das heiße Abgas gelangt dann in einen Ringraum 38 der Niederdruckturbine 26. Von den Verdichtern 28, 32 und den Turbinen 24, 26 sind beispielhaft Laufschaufelkränze 27 dargestellt. Üblicherweise vorhandene Leitschaufelkränze 31 sind aus Gründen der Übersicht beispielhaft nur bei dem Verdichter 32 dargestellt.

Die nachfolgende Beschreibung einer Ausführungsform der Erfindung bezieht sich insbesondere auf die Hochdruckturbine 24 bzw. die Niederdruckturbine 26, bei denen die drehenden Laufschaufelkränze 27 von nachfolgend beschriebenen Dichtungsträgern umgeben sein können.

Fig. 2 zeigt in einer vereinfachten und schematischen Perspektivdarstellung einen Dichtungsträger 50. Der Dichtungsträger 50 umfasst eine Trägerbasis 52 und einen Dichtungskörper 54. Der Dichtungsträger 50 ist hier beispielhaft halbkreisförmig dargestellt. Gemäß einer solchen Ausführungsform kann durch zwei derartige Dichtungsträger 50 eine Dichtungsanordnung geschaffen werden, die einen Laufschaufelkranz umgibt.

Der Dichtungskörper 54 ist beispielhaft und als Ausschnitt in Fig. 3 gezeigt. Der Dichtungskörper 54 umfasst mehrere in Umfangsrichtung UR bzw. Axialrichtung AR benachbart zueinander angeordnete Hohlräume 56. Die Hohlräume 56 erstrecken sich von der Trägerbasis 52 aus in Radialrichtung RR nach innen. Begrenzt werden die Hohlräume 56 durch eine jeweilige umlaufende Hohlraumwandung 58. Jede Hohlraumwandung 58 wird durch mehrere Wandabschnitte 60 gebildet. Die Hohlraumwandungen 58 sind im gezeigten Beispiel honigwabenförmig bzw. sechseckig ausgebildet.

Um Verformungen des Dichtungsträgers im Betrieb der Turbomaschine bzw. der Gasturbine vorzubeugen, sind einige der Wandabschnitte 60 mit Dämpfungsabschnitten 62, hier beispielhaft in Form von schlitzartigen Öffnungen 62, ausgebildet. Die schlitzartigen Öffnungen 62 sind dabei in einem jeweiligen Wandabschnitt 60 ausgebildet, der eine gemeinsame Trennwand zwischen zwei benachbarten Hohlräumen 56 bildet. Durch die schlitzartige Öffnung 62 stehen die beiden benachbarten Hohlräume 56 durch die Öffnung 62 hindurch in Fluidverbindung miteinander. Wie aus der Darstellung ersichtlich, ist die Trägerbasis 52, die bezogen auf die Dämpfungsabschnitte 62 bzw. die Öffnungen 62 radial außen angeordnet ist, durchgehend ausgebildet. Mit anderen Worten ist in den Bereichen mit Dämpfungsabschnitten 62 bzw. schlitzartigen Öffnungen 62 keine entsprechende Schwächung bzw. Segmentierung oder Trennung mittels Trennfuge in der Trägerbasis 52 vorgesehen.

Durch das Vorsehen von schlitzartigen Öffnungen 62 in dem Dichtungskörper 54 kann der Kraftfluss insbesondere in Umfangsrichtung UR innerhalb des Dichtungskörpers 54 beeinflusst werden, so dass Verformungen aufgrund von Thermalgradienten vermieden bzw. reduziert werden können. Die schlitzartigen Öffnungen 62 können so ausgebildet sein bzw. dimensioniert sein, dass die hierdurch entstandene Fluidverbindung zwischen den Hohlräumen 56 keinen oder kaum einen Einfluss auf die zu erzielende Dichtungswirkung des Dichtungsträgers 52 hat.

Die schlitzartigen Öffnungen 62 erstrecken sich ausgehend von einer radial innen liegenden Kante 64 des Wandabschnitts 60 nach radial außen. Dabei kann die schlitzartige Öffnung 62 in radialer Richtung RR eine Schlitzlänge SL aufweist, die kleiner ist als die radiale Höhe RH des Wandabschnitts 60, insbesondere etwa 70% bis 99% der radialen Höhe RH beträgt. Denkbar sind aber auch Schlitzlängen SL, die gleich groß sind wie die radiale Höhe RH. Die Fig. 4 bis 7 zeigen in schematischen, vereinfachten Darstellungen die Hohlräume 56 des Dichtungskörpers 54. Durch punktierte Linien sind jeweilige schlitzartige Öffnungen 62 schematisch angedeutet, die in einem betreffenden Wandabschnitt 60 zwischen zwei benachbarten Hohlräumen 56 ausgebildet sind.

In der Ausführungsform der Fig. 4 sind die schlitzartigen Öffnungen 62 so angeordnet, dass ein Hohlraum 56 lediglich mit einem einzigen benachbarten Hohlraum 56a in Fluidverbindung steht. Dabei bildet die Abfolge der Anordnung von schlitzartigen Öffnungen 62 in Umfangsrichtung UR eine Art Zick-Zack-Linie ZL. Die schlitzartigen Öffnungen 62 sind entlang von mehreren im Wesentlichen parallelen Zick-Zack-Linien ZL angeordnet.

In der Ausführungsform der Fig. 5 sind die schlitzartigen Öffnungen 62 ebenfalls so angeordnet, dass ein Hohlraum 56 lediglich mit einem einzigen benachbarten Hohlraum 56a in Fluidverbindung steht. Dabei bildet die Abfolge der Anordnung von schlitzartigen Öffnungen 62 bezogen auf Umfangsrichtung UR eine geneigte Linie GL. Die schlitzartigen Öffnungen 62 sind entlang von mehreren im Wesentlichen parallelen Linien GL angeordnet.

In der Ausführungsform der Fig. 6, die außerhalb des Schutzbereichs der Ansprüche liegt, sind die schlitzartigen Öffnungen 62 so angeordnet, dass ein Hohlraum 56 mit mehreren, hier beispielsweise zwei, benachbarten benachbarten Hohlräumen 56a, 56b in Fluidverbindung steht. Insbesondere sind die schlitzartigen Öffnungen 62 in zueinander benachbarten Wandabschnitte 60 des gleichen Hohlraums 56 angeordnet.

In der Ausführungsform der Fig. 7 sind die schlitzartigen Öffnungen 62 ebenfalls so angeordnet, dass ein Hohlraum 56 lediglich mit einem einzigen benachbarten Hohlraum 56a in Fluidverbindung steht. Dabei bildet die Abfolge der Anordnung von schlitzartigen Öffnungen 62 bezogen auf die Umfangsrichtung UR eine orthogonale Linie OL. Die schlitzartigen Öffnungen 62 sind entlang von mehreren im Wesentlichen parallelen Linien OL angeordnet.

Eine weitere Ausführungsform kann der Fig. 3 entnommen werden. Dort ist ein Hohlraum 56 ebenfalls mit mehreren benachbarten Hohlräumen 56 verbunden (wie bei Fig. 6). Allerdings sind die schlitzartigen Öffnungen 62 an sich gegenüber liegenden Wandabschnitten 60 des Hohlraums 56 angeordnet.

Fig. 8 zeigt beispielhaft, dass der Dichtungskörper 54 nicht zwingend honigwabenförmige Hohlräume 56 aufweisen muss. Vielmehr können fünfeckige Hohlräume 56 wie in Fig. 8A oder Hohlräume 56 in Form eines eingekerbten Richtungspfeils wie in Fig. 8B vorgesehen sein. Auch bei diesen anders geformten Hohlräumen 56 können benachbarte Hohlräume mittels einer schlitzartigen Öffnung 62 in einem Wandabschnitt 60 miteinander in Fluidverbindung stehen. Selbstverständlich sind auch andere Formgebungen für die Hohlräume bzw. die Hohlraumwandungen denkbar, beispielsweise dreieckig oder viereckig oder eine Kombination aus unterschiedlichen Formen.

Fig. 9 zeigt eine alternative Ausgestaltung der Dämpfungsabschnitte 62 im Dichtungskörper 54. In dieser Ausführungsform sind die Dämpfungsabschnitte 62 durch sich überlappende Wandabschnitte 60a, 60b von zueinander benachbarten Hohlräumen 56 gebildet. Dabei können die überlappenden Wandabschnitte 60a, 60b direkt aneinander anliegen, was die Dichtwirkung des Dichtungskörpers 54 verbessert. Alternativ kann zwischen den überlappenden Wandabschnitten 60a, 60b auch ein kleiner bzw. minimaler Spalt ausgebildet sein. Die überlappenden Wandabschnitte 60a, 60b dienen ebenfalls der Unterbrechung des Kraftflusses. Wie dies bereits unter Bezugnahme auf beispielsweise die Fig. 3 bis 7 erläutert worden ist, können sich überlappende Wandabschnitte 60a, 60b auch nicht parallel zur Umfangsrichtung UR vorgesehen sein, was beispielhaft in einem unteren rechten Bereich der Fig. 9 dargestellt ist. Auch bei dieser Ausführungsform ist die Trägerbasis 52 im Bereich der Dämpfungsabschnitte 62 durchgehend ausgeführt.

Für alle beschriebenen Ausführungsformen der Fig. 3 bis 9 können die Öffnungen 62 so am Dichtungskörper 54 verteilt angeordnet sein, dass es mehrere benachbarte Hohlräume 56 gibt, zwischen denen ein durchgehender Wandabschnitt 60c (Fig. 3 bis 9) ausgebildet ist, so dass diese benachbarten Hohlräume 56 nicht in Fluidverbindung miteinander stehen.

### Bezugszeichenliste

- 10: Fluggasturbine
- 12: Fan
- 14: Mantel
- 16: Verdichter
- 18: inneres Gehäuse
- 20: Brennkammer
- 22: Turbine
- 24: Hochdruckturbine
- 26: Niederdruckturbine
- 28: Hohlwelle
- 29: Hochdruckverdichter
- 30: Welle
- 31: Leitschaufelkranz
- 32: Niederdruckverdichter
- 33: Schubdüse
- 34: Turbinenzwischengehäuse
- 36: radial äußerer Bereich
- 38: Ringraum
- 50: Dichtungsträger
- 52: Trägerbasis
- 54: Dichtungskörper
- 56: Hohlraum
- 58: Hohlraumwandung
- 60: Wandabschnitt
- 62: schlitzartige Öffnung
- 64: radial innere Kante
- AR: Axialrichtung
- GL: geneigte Linie
- OL: orthogonale Linie
- RH: radiale Höhe des Wandabschnitts
- RR: Radialrichtung
- SL: Länge der schlitzartigen Öffnungen
- UR: Umfangsrichtung
- ZL: Zick-Zack-Linie

## Patentansprüche

1. Dichtungsträger (50) für eine Turbomaschine, insbesondere eine Gasturbine, umfassend
eine Trägerbasis (52) und wenigstens einen Dichtungskörper (54), wobei der wenigstens eine Dichtungskörper (54) mit der Trägerbasis (52) verbunden ist und wobei der wenigstens eine Dichtungskörper (54) durch mehrere in Umfangsrichtung (UR) und in Axialrichtung (AR) nebeneinander, insbesondere regelmäßig angeordnete Hohlräume (56) gebildet ist, wobei sich die Hohlräume (56) von der Trägerbasis (52) aus in radialer Richtung (RR) erstecken und durch eine Hohlraumwandung (58) begrenzt sind, wobei
der Dichtungskörper (54) mehrere Dämpfungsabschnitte (62) aufweist, die dazu eingerichtet sind, den Kraftfluss im Dichtungskörper lokal zu dämpfen oder zu unterbrechen, wobei die Trägerbasis (52) im Bereich von den Dämpfungsabschnitten (62) durchgehend ausgebildet ist,
wobei dass die Dämpfungsabschnitte (62) als schlitzartige Öffnungen (62) ausgebildet sind, die derart bei jeweils zwei benachbarten Hohlräumen (56, 56a, 56b) vorgesehen sind, dass diese beiden benachbarten Hohlräume (56, 56a, 56b) über die betreffende Öffnung (62) in Fluidverbindung miteinander stehen,
**dadurch gekennzeichnet, dass** und die Öffnungen (62) so am Dichtungskörper (54) verteilt angeordnet sind, dass ein Hohlraum (56) nur mit einem einzigen benachbarten Hohlraum (56a) in Fluidverbindung steht.

2. Dichtungsträger (50) nach Anspruch 1, **dadurch gekennzeichnet**, die schlitzartige Öffnung (62) in einem Wandabschnitt (60) der Hohlraumwandung (58) vorgesehen ist, der eine gemeinsame Trennwand zwischen den beiden benachbarten Hohlräumen (56, 56a, 56b) bildet.

3. Dichtungsträger (50) nach 1 oder 2, **dadurch gekennzeichnet, dass** die schlitzartige Öffnung (62) sich ausgehend von einer radial innen liegenden Kante (64) des Wandabschnitts (60) nach radial außen erstreckt.

4. Dichtungsträger (50) nach Anspruch 3, **dadurch gekennzeichnet**, das die schlitzartige Öffnung (62) in radialer Richtung (RR) eine Schlitzlänge (SL) aufweist, die kleiner als die radiale Höhe (RH) des Wandabschnitts (60) ist, insbesondere etwa 70% bis 99% der radialen Höhe (RH) beträgt, oder gleich groß wie die radiale Höhe (RH) des Wandabschnitts ist.

5. Dichtungsträger (50) nach einem der Ansprüche 1 bis 4, **dadurch gekennzeichnet, dass** die Öffnungen (62) so am Dichtungskörper (54) verteilt angeordnet sind, dass ein Hohlraum (56) mit wenigstens zwei benachbarten Hohlräumen (56a, 56b) in Fluidverbindung steht.

6. Dichtungsträger (50) nach einem der Ansprüche 1 bis 5, **dadurch gekennzeichnet dass** die Öffnungen (62) so am Dichtungskörper verteilt angeordnet sind, dass es mehrere benachbarte Hohlräume (56) gibt, zwischen denen ein durchgehender Wandabschnitt (60c) ausgebildet ist, so dass diese benachbarten Hohlräume (56) nicht in Fluidverbindung miteinander stehen.

7. Dichtungsträger (50) nach einem der vorhergehenden Ansprüche, **dadurch gekennzeichnet, dass** die Trägerbasis (52) und der Dichtungskörper (54) als halbkreisförmige Dichtungssegmente ausgebildet sind, wobei zwei Dichtungssegmente einer umlaufende Dichtung bilden.

8. Gasturbine, insbesondere Fluggasturbine (10), mit wenigstens einem Laufschaufelring (27) und mit wenigstens einem Dichtungsträger (50) nach einem der vorhergehenden Ansprüche, der um den Laufschaufelring (27) angeordnet ist.

## Claims

1. Seal carrier (50) for a turbomachine, in particular a gas turbine, comprising
a carrier base (52) and at least one seal body (54), wherein the at least one seal body (54) is connected to the carrier base (52), and wherein the at least one seal body (54) is formed by a plurality of cavities (56) arranged next to one another, in particular uniformly, in the peripheral direction (UR) and in the axial direction (AR), wherein the cavities (56) extend out from the carrier base (52) in the radial direction (RR) and are delimited by a cavity wall (58), wherein
the seal body (54) has a plurality of damping portions (62) which are configured to locally dampen or interrupt the flow of force in the seal body, wherein the carrier base (52) is configured to be continuous in the region of the damping portions (62), wherein that the damping portions (62) are designed as slot-like openings (62) which are provided in each case in two adjacent cavities (56, 56a, 56b) such that these two adjacent cavities (56, 56a, 56b) are in fluid communication with one another via the relevant opening (62), **characterized in that** the openings (62) are arranged distributed on the seal body (54) such that a cavity (56) is in fluid communication with only a single adjacent cavity (56a).

2. Seal carrier (50) according to claim 1, **characterized** the slot-like opening (62) is provided in a wall segment (60) of the cavity wall (58) that forms a common partition wall between the two adjacent cavities (56, 56a, 56b).

3. Seal carrier (50) according to 1 or 2, **characterized in that** the slot-like opening (62) extends radially outwards starting from a radially inner edge (64) of the wall segment (60).

4. Seal carrier (50) according to claim 3, **characterized in that** the slot-like opening (62) has a slot length (SL) in the radial direction (RR) that is shorter than the radial height (RH) of the wall segment (60), in particular approximately 70% to 99% of the radial height (RH), or is equal to the radial height (RH) of the wall segment.

5. Seal carrier (50) according to any one of claims 1 to 4,
**characterized in that** the openings (62) are arranged distributed on the seal body (54) such that a cavity (56) is in fluid communication with at least two adjacent cavities (56a, 56b).

6. Seal carrier (50) according to any one of claims 1 to 5,
**characterized in that** the openings (62) are arranged distributed on the seal body such that there are a plurality of adjacent cavities (56) between which a continuous wall segment (60c) is formed, so that these adjacent cavities (56) are not in fluid communication with one another.

7. Seal carrier (50) according to any one of the preceding claims,
**characterized in that** the carrier base (52) and the seal body (54) are configured as semicircular seal segments, wherein two seal segments form a circumferential seal.

8. Gas turbine, in particular aircraft gas turbine (10), having at least one rotor blade ring (27) and having at least one seal carrier (50) according to any one of the preceding claims, which seal carrier is arranged around the rotor blade ring (27).

## Revendications

1. Support d'étanchéité (50) pour une turbomachine, en particulier une turbine à gaz, comprenant
une base de support (52) et au moins un corps d'étanchéité (54), dans lequel l'au moins un corps d'étanchéité (54) est relié à la base de support (52) et dans lequel l'au moins un corps d'étanchéité (54) est formé par plusieurs cavités (56) disposées les unes à côté des autres, en particulier de manière régulière, dans une direction circonférentielle (UR) et dans une direction axiale (AR), dans lequel les cavités (56) s'étendent dans une direction radiale (RR) à partir de la base de support (52) et sont délimitées par une paroi de cavité (58), dans lequel
le corps d'étanchéité (54) présente plusieurs sections d'amortissement (62) qui sont conçues pour amortir ou interrompre localement le flux de force dans le corps d'étanchéité, dans lequel la base de support (52) est réalisée de manière continue dans la zone des sections d'amortissement (62), dans lequel en ce que les sections d'amortissement (62) sont réalisées sous forme d'ouvertures (62) en forme de fente qui sont prévues pour respectivement deux cavités (56, 56a, 56b) adjacentes de telle sorte que lesdites deux cavités (56, 56a, 56b) adjacentes sont en liaison fluidique l'une avec l'autre par l'intermédiaire de l'ouverture (62) correspondante, **caractérisé en ce que** les ouvertures (62) sont disposées de manière répartie sur le corps d'étanchéité (54) de sorte qu'une cavité (56) est en liaison fluidique uniquement avec une seule cavité (56a) adjacente.

2. Support d'étanchéité (50) selon la revendication 1, **caractérisé en ce que** l'ouverture (62) en forme de fente est prévue dans une section de paroi (60) de la paroi de cavité (58), laquelle section de paroi forme une paroi de séparation commune entre les deux cavités (56, 56a, 56b) adjacentes.

3. Support d'étanchéité (50) selon 1 ou 2, **caractérisé en ce que** l'ouverture (62) en forme de fente s'étend radialement vers l'extérieur en partant d'un bord (64) situé radialement à l'intérieur de la section de paroi (60).

4. Support d'étanchéité (50) selon la revendication 3, **caractérisé en ce que** l'ouverture (62) en forme de fente présente une longueur de fente (SL) dans la direction radiale (RR) qui est inférieure à la hauteur radiale (RH) de la section de paroi (60), s'élevant en particulier à environ 70 % à 99 % de la hauteur radiale (RH), ou est aussi élevée que la hauteur radiale (RH) de la section de paroi.

5. Support d'étanchéité (50) selon l'une des revendications 1 à 4,
**caractérisé en ce que** les ouvertures (62) sont disposées de manière répartie sur le corps d'étanchéité (54) de sorte qu'une cavité (56) est en liaison fluidique avec au moins deux cavités (56a, 56b) adjacentes.

6. Support d'étanchéité (50) selon l'une des revendications 1 à 5,
**caractérisé en ce que** les ouvertures (62) sont disposées de manière répartie sur le corps d'étanchéité de sorte que plusieurs cavités (56) adjacentes existent, entre lesquelles une section de paroi continue (60c) est réalisée, de sorte que lesdites cavités (56) adjacentes ne sont pas en liaison fluidique les unes avec les autres.

7. Support d'étanchéité (50) selon l'une des revendications précédentes,
**caractérisé en ce que** la base de support (52) et le corps d'étanchéité (54) sont réalisés sous forme de segments d'étanchéité semi-circulaires, dans lequel deux segments d'étanchéité forment un élément d'étanchéité circonférentiel.

8. Turbine à gaz, en particulier turbine à gaz d'avion (10), comportant au moins un anneau d'aube mobile (27) et comportant au moins un support d'étanchéité (50) selon l'une des revendications précédentes, lequel est disposé autour de l'anneau d'aube mobile (27).
